# EUROPÄISCHE PATENTSCHRIFT

(11) **EP 4 204 272 B1**
(45) Veröffentlichungstag und Bekanntmachung des Hinweises auf die Patenterteilung: **01.10.2025**
(21) Anmeldenummer: 21772719.7
(22) Anmeldetag: 30.08.2021
(51) Int. Cl.: B61C 15/10

(54) **PNEUMATISCHE SANDFÖRDEREINRICHTUNG FÜR EIN SANDUNGSSYSTEM EINES SCHIENENFAHRZEUGS, SANDUNGSSYSTEM UND VERFAHREN ZUM BETREIBEN EINER PNEUMATISCHEN SANDFÖRDEREINRICHTUNG**
PNEUMATIC SAND CONVEYING DEVICE FOR A SANDING SYSTEM OF A RAIL VEHICLE, SANDING SYSTEM, AND METHOD FOR OPERATING A PNEUMATIC SAND CONVEYING DEVICE
DISPOSITIF DE TRANSPORT DE SABLE PNEUMATIQUE POUR UN SYSTÈME DE SABLAGE D'UN VÉHICULE DE CHEMIN DE FER, SYSTÈME DE SABLAGE, ET PROCÉDÉ DE FONCTIONNEMENT D'UN DISPOSITIF DE TRANSPORT DE SABLE PNEUMATIQUE

(30) Priorität: 31.08.2020 DE 102020122640
(43) Veröffentlichungstag der Anmeldung: 05.07.2023
(73) Patentinhaber: Knorr-Bremse Gesellschaft mit beschränkter Haftung, 2340 Mödling (AT)
(72) Erfinder: KRISMANIC, Georg, 1020 Wien (AT); MISSLIWETZ, Albert, 1020 Wien (AT)
(74) Vertreter: Aurigium Leischner & Luthe
(86) Internationale Anmeldenummer: PCT/EP2021/073867
(87) Internationale Veröffentlichungsnummer: WO 2022/043546

(56) Entgegenhaltungen:
- EP-A2- 0 816 129
- EP-A2- 1 312 488
- WO-A1-2016/134397
- CN-U- 209 381 997
- DE-A1- 19 547 746
- DE-U1- 202014 105 936
- DE-U1- 29 711 805
- FR-A1- 2 680 491
- GB-A- 1 591 900
- GB-A- 2 202 506
- US-A- 2 577 009

## Beschreibung

Der vorliegende Ansatz bezieht sich auf eine pneumatische Sandfördereinrichtung für ein Sandungssystem eines Schienenfahrzeugs, ein Sandungssystem mit einer pneumatischen Sandfördereinrichtung und ein Verfahren zum Betreiben einer pneumatischen Sandfördereinrichtung.

Sandungssysteme dienen bei Schienenfahrzeugen dazu Sand auf die Schiene vor das sie überrollende Rad oder direkt in den Radschienenspalt zu bringen, um den Reibwert zwischen Rad und Schiene zu erhöhen. Hierfür wird mittels Sandfördereinrichtungen, beziehungsweise Sanddosier- und Fördereinrichtungen, Sand aus einem Sandvorratsbehälter, idealerweise an dessen tiefstem Punkt, bezogen und entsprechend dosiert und weiterbefördert. Der Abstand zwischen diesem tiefsten Punkt und dem Ausgang der Sandfördereinrichtung hat direkten Einfluss auf das Volumen des Sandvorratsbehälters und sollte dementsprechend möglichst gering ausfallen. Die EP 0 816 129 A2 offenbart druckluftbetätigte Austragseinrichtung für ein Streugerät. Die DE 195 47 746 A1 und die EP 1 312 488 A2 offenbaren ein Streugerät.

Vor diesem Hintergrund ist es die Aufgabe des vorliegenden Ansatzes eine verbesserte pneumatische Sandfördereinrichtung für ein Sandungssystem eines Schienenfahrzeugs, ein verbessertes Sandungssystem mit einer pneumatischen Sandfördereinrichtung und ein Verfahren zum Betreiben einer verbesserten pneumatischen Sandfördereinrichtung zu schaffen.

Diese Aufgabe wird durch eine pneumatische Sandfördereinrichtung, ein Sandungssystem mit einer pneumatischen Sandfördereinrichtung und ein Verfahren zum Betreiben einer pneumatischen Sandfördereinrichtung mit den Merkmalen des Hauptanspruchs gelöst. Vorteilhafte Ausgestaltungen und Weiterbildungen der Erfindung ergeben sich aus den nachfolgenden Unteransprüchen.

Die mit dem vorgestellten Ansatz erreichbaren Vorteile bestehen vor allem darin, dass eine besonders kompakte Sandfördereinrichtung entsteht, bei der ein Abstand zwischen einer Position eines Sandeingangs, an dem im Betrieb der Sandfördereinrichtung Sand von einem Sandvorratsbehälter bezogen wird, und einer Position eines Sandausgangs der Sandfördereinrichtung besonders gering ist und dadurch beispielsweise die Verwendung eines größeren Sandvorratsbehälters, der auch als Sandkasten bezeichnet werden kann, ermöglicht wird.

Es wird eine pneumatische Sandfördereinrichtung für ein Sandungssystem eines Schienenfahrzeugs vorgestellt, wobei die Sandfördereinrichtung folgende Merkmale aufweist:
Eine Hürdeneinrichtung, die fluidisch mit einem Sandeingang zum Aufnehmen von Sand aus einem Sandvorratsbehälter gekoppelt ist, wobei die Hürdeneinrichtung ausgeformt ist, um eine Hürde zwischen dem Sandeingang und einer fluidisch mit der Hürdeneinrichtung gekoppelten Mischeinrichtung zu bilden. Außerdem weist die Sandfördereinrichtung die Mischeinrichtung zum Aufnehmen und Weiterleiten von Sand aus der Hürdeneinrichtung mittels Druckluft und eine fluidisch mit der Mischeinrichtung gekoppelte Auslaufeinrichtung zum Ausgeben des Sands aus der Sandfördereinrichtung durch einen Sandausgang auf, wobei die Hürdeneinrichtung, die Mischeinrichtung und die Auslaufeinrichtung in einem betriebsbereiten Zustand der Sandfördereinrichtung in einer horizontalen Ebene angeordnet sind.

Insbesondere die horizontale Anordnung hat den Vorteil, dass die Sandfördereinrichtung sehr kompakt ausgeformt sein kann und der Höhenunterschied vom Sandeingang der Sandfördereinrichtung zum Sandausgang wesentlich geringer ausfällt, als dies bei einer im betriebsbereiten Zustand vertikal untereinander gereihten Anordnung möglich ist. Entsprechend kann bei einer Anbringung an einem Schienenfahrzeug mit einem möglichst großen Sandvorratsbehälter eine größtmögliche Distanz zu den Schienen eingehalten werden. Die Sandfördereinrichtung kann auch zum Fördern von einem sich von Sand unterscheidenden anderen rieselfähigen Gut ausgebildet sein.

Gemäß einer Ausführungsform können die Hürdeneinrichtung, die Mischeinrichtung und die Auslaufeinrichtung innerhalb eines gemeinsamen Gehäuses angeordnet sein. Beispielsweise können diese Einrichtungen oder Teile der Einrichtungen auch direkt in das Gehäuse eingearbeitet sein, wodurch eine einstückige und zusätzlich oder alternativ quaderförmige Ausformung der Sandfördereinrichtung erreicht werden kann. Das hat den Vorteil, dass die Sandfördereinrichtung möglichst kompakt gebaut werden kann.

Gemäß einer weiteren Ausführungsform kann eine maximale Höhe der Sandfördereinrichtung kleiner sein als eine maximale Tiefe und zusätzlich oder alternativ eine maximale Breite der Sandfördereinrichtung. Beispielsweise können die Hürdeneinrichtung, die Mischeinrichtung und die Auslaufeinrichtung im betriebsbereiten Zustand nebeneinander auf einer horizontalen Ebene angeordnet sein, wodurch die Breite und zusätzlich oder alternativ die Tiefe der Sandfördereinrichtung größer ist als die Höhe. Die Position, an der die Sandfördereinrichtung den Sand bezieht, sollte idealerweise dem tiefsten Punkt des Sandvorratsbehälters entsprechen, damit der Sandvorrat vollständig ausgenutzt werden kann. Demzufolge kann das Volumen des Sandvorratsbehälter desto größer ausfallen, je tiefer der tiefste Punkt des Sandvorratsbehälters, bei ansonsten gleichen Abmessungen, liegt. Andererseits sollte die Position des Sandausganges der Sandfördereinrichtung nicht zu tief liegen, da ansonsten der Höhenunterschied zwischen diesem Sandausgang der Sandfördereinrichtung und einem der Schiene nahe gelegenen Sandschlauch- oder Rohrausgang für eine optimale und prozesssichere Sandausbringung zu gering ist. Vorteilhafterweise kann bei der hier beschriebenen Ausführungsform der Abstand zwischen dem Sandeingang und dem Sandausgang der Sandfördereinrichtung minimal gehalten werden kann.

Gemäß einer weiteren Ausführungsform kann der Durchmesser des Sandausgangs im Wesentlichen mit einer maximalen Höhe der Sandfördereinrichtung übereinstimmen. Somit kann die Höhe der Sandfördereinrichtung nur durch den Durchmesser des Sandausganges und einem dort angeschlossenen Sandschlauch oder Rohr bestimmt werden, wodurch vorteilhafterweise die Höhe der Sandfördereinrichtung sehr gering und die Sandfördereinrichtung insgesamt sehr kompakt ausgeformt sein kann. Die Angabe "im Wesentlichen" kann im Rahmen des hier vorgestellten Ansatzes insbesondere eine Abweichung bei Längenangaben von bis zu +/- 20% bezeichnen.

Gemäß einer weiteren Ausführungsform können der Sandeingang und der Sandausgang im Wesentlichen lotrecht zueinander angeordnet sein. In einem betriebsbereiten Zustand kann der Sandeingang beispielsweise an der Hauptoberfläche der Sandfördereinrichtung angeordnet sein, um den Sand vom tiefsten Punkt des darüber angeordneten Sandvorratsbehälters aufzunehmen. Der Sandausgang kann beispielsweise an einer Seite der Sandfördereinrichtung angeordnet sein. Eine solche Anordnung hat den Vorteil, dass der zuvor bereits beschriebene Abstand zwischen Sandeingang und Sandausgang minimierte werden kann. Die Angabe "im Wesentlichen" kann im Rahmen des hier vorgestellten Ansatzes insbesondere eine Abweichung bei Winkelangaben von bis zu +/- 20° umfassen.

Gemäß einer weiteren Ausführungsform kann die Hürdeneinrichtung eine zur Mischeinrichtung hin angeordnete Labyrintheinheit mit einem Blättchen und einer Stufe umfassen, wobei die Labyrintheinheit ausgeformt sein kann, um ein Auslaufen des Sandes von der Hürdeneinrichtung in die Mischeinrichtung zu verhindern. Beispielsweise kann die Hürdeneinrichtung eine in das Gehäuse gefräste Vertiefung aufweisen, wobei zur Seite der Mischeinrichtung hin die Stufe ausgeformt sein kann. Dieser Stufe kann leicht versetzt das Blättchen entgegenragen, sodass ein eckiger Spalt oder Kanal offenbleibt. Vorteilhafterweise kann die so angeordnete Labyrintheinheit verhindern, dass Sand aus der Hürdeneinrichtung selbstständig in die Mischeinrichtung eindringt, wobei gleichzeitig gewährleistet werden kann, dass der Sand, beispielsweise mittels Unterdrucks, in die Mischeinrichtung, die auch als Mischkammer bezeichnet werden kann, gesaugt werden kann.

Gemäß einer weiteren Ausführungsform kann die Hürdeneinrichtung eine Ablassschraube zum Ablassen des Sandes aus der Hürdeneinrichtung aufweisen. Die Ablassschraube kann zum Beispiel auf der dem Sandeingang gegenüberliegenden Seite der Hürdeneinrichtung angeordnet sein und zusätzlich oder alternativ bei geschlossenem Zustand bündig mit dem Gehäuse der Sandfördereinrichtung abschließen. Vorteilhafterweise kann die Ablassschraube geöffnet werden, wenn beispielsweise zu Servicezwecken der Sand vollständig aus der Hürdeneinrichtung abgelassen werden soll.

Gemäß einer weiteren Ausführungsform kann die Sandfördereinrichtung eine Drossel aufweisen, die zwischen einem Sandungsdruckluftanschluss zum Bereitstellen der Druckluft und der Mischeinrichtung angeordnet ist, wobei die Drossel ausgebildet ist, die Druckluft zu drosseln. Beispielsweise kann die Drossel eingesetzt werden, wenn die zugeführte Druckluft auf ein gewisses Maß verringert oder eine Strömungsgeschwindigkeit der Druckluft gemindert werden soll. Das hat den Vorteil, dass durch gegebenenfalls gedrosselte Druckluftzufuhr die Ausgabe des Sandes möglichst exakt dosiert werden kann.

Gemäß einer weiteren Ausführungsform kann die Auslaufeinrichtung einen am Sandausgang angeordneten Schlauchstutzen aufweisen, der axial zu einer in der Mischeinrichtung angeordneten Düse zum Zuführen von Druckluft angeordnet ist, insbesondere wobei der Schlauchstutzen in seinem Inneren verjüngt und zusätzlich oder alternativ als Lavaldüse ausgeformt sein kann und zusätzlich oder alternativ eine Lavaldüse umfassen kann. Beispielsweise kann die Druckluft vom Sandungsdruckluftanschluss und gegebenenfalls durch eine Drossel durch die Düse strömen. Die Düse kann in der Mischeinrichtung in Verbindung mit dem beispielsweise als Lavaldüse ausgeformten Schlauchstutzen einen Unterdruck erzeugen. Dieser Unterdruck kann Sand durch die Labyrintheinheit aus der Hürdeneinrichtung saugen, in die der Sand zuvor aus dem Sandvorratsbehälter durch die Schwerkraft gelangt sein kann. In der Mischeinrichtung kann sich der Sand mit der Luft aus der Düse vermischen und in Richtung Sandausgang beschleunigt und weiter durch den Schlauchstutzen und einen angeschlossenen Sandschlauch gefördert werden. Dabei ist die Ausformung des Schlauchstutzens als Lavaldüse oder die Integration einer Lavaldüse besonders vorteilhaft, um den benötigten Unterdruck zu erzeugen.

Gemäß einer weiteren Ausführungsform kann die Sandfördereinrichtung einen Ausblasedruckluftanschluss zum Bereitstellen einer Ausblasedruckluft zum Ausblasen der Mischeinrichtung umfassen, wobei der Ausblasedruckluftanschluss im Wesentlichen lotrecht zum Schlauchstutzen und der Düse angeordnet sein kann.

Beispielsweise kann die Ausblasedruckluft am Ausblasedruckluftanschluss, der auch als Druckluftanschluss Ausblasen bezeichnet werden kann, angelegt werden. Der Luftstrom kann sich in Richtung der Auslaufeinrichtung und in Richtung der Hürdeneinrichtung teilen. Das heißt ein Teil der Luft kann durch den Schlauchstutzen und beispielsweise einen angeschlossenen Sandschlauch strömen und den in diesem Bereich noch vorhandenen Sand ausblasen. Vorteilhafterweise ist so eine leichte Reinigung des Schlauchstutzens und eines angeschlossenen Sandschlauchs möglich.

Gleichzeitig kann ein weiterer Teil der Luft über die Labyrintheinheit zum Beispiel bis in den Sandvorratsbehälter strömen und somit den in der Hürdeneinrichtung und im Nahbereich der Sandfördereinrichtung vorhandenen Sand auflockern oder fluidisieren. Gleichzeitig mit dem Anlegen von Ausblasedruckluft am Ausblasedruckluftanschluss kann optional auch Druckluft am Sandungsdruckluftanschluss angelegt werden. Dies hat den Vorteil, dass keine Sandkörner in die Düse gelangen können und diese somit auch nicht verstopfen können. Des Weiteren kann damit die Aufteilung des Luftstromes zu Gunsten des Luftstroms durch den Schlauchstutzen beeinflusst werden. Dies kann bei langen Sandschläuchen, welche einen höheren Luftwiderstand darstellen, von Vorteil sein.

Gemäß einer weiteren Ausführungsform kann die Sandfördereinrichtung ein am Sandungsdruckluftanschluss und zusätzlich oder alternativ am Ausblasedruckluftanschluss angeordnetes Heizelement zum Erwärmen der zugeführten Druckluft und zusätzlich oder alternativ Ausblasedruckluft aufweisen. Somit kann die Luft beheizt und der Sand durch die warme Luft erwärmt und getrocknet werden. Das hat den Vorteil, dass der Sand vor eindringender Feuchtigkeit und zusätzlich oder alternativ Kälte, beispielsweise in den Wintermonaten, geschützt werden kann.

Gemäß einer weiteren Ausführungsform kann die Sandfördereinrichtung einen Ausgleichsluftkanal zum Ausgleichen von in der Mischeinrichtung entstehendem Unterdruck umfassen, insbesondere wobei der Ausgleichsluftkanal über eine zweite Labyrintheinheit mit der Hürdeneinrichtung fluidisch gekoppelt sein kann. Der Ausgleichsluftkanal kann auch als Falschluftkanal bezeichnet werden und beispielsweise an einer Seite der Hürdeneinrichtung angeordnet sein. Über eine zweite Labyrintheinheit, die wie bei der zuvor beschriebenen Labyrintheinheit eine Stufe und ein Blättchen umfassen kann, kann der Ausgleichsluftkanal einen Ausgleichslufteinlass, der auch als Falschlufteinlass bezeichnet werden kann, mit der Hürdeneinrichtung verbinden. Vorteilhafterweise kann diese zweite Labyrintheinheit verhindern, dass Sand über den Ausgleichsluftkanal in die Umgebung gelangt, wobei zugleich ermöglicht werden kann Luft (Falschluft) vom Ausgleichslufteinlass hin zum Ausgleichsluftkanal strömen zu lassen. Dabei kann der Ausgleichsluftkanal beispielsweise verschließbar ausgeformt sein, um vorteilhafterweise einen Druckausgleich in der Hürdeneinrichtung zu ermöglichen, wenn dieser benötigt wird. Zusätzlich oder alternativ kann ein unerwünschter Unterdruck in der Hürdeneinrichtung auch durch nachströmende Luft aus dem Sandvorratsbehälter und weiter über beispielsweise Falschluftöffnungen im Sandvorratsbehälter aus der Umgebung ausgeglichen werden.

Zudem wird ein Sandungssystem mit einer Variante der zuvor beschriebenen pneumatischen Sandfördereinrichtung und einem Sandvorratsbehälter zum Bevorraten von Sand vorgestellt, insbesondere wobei eine Hauptoberfläche der Sandfördereinrichtung mit dem Sandvorratsbehälter gekoppelt oder koppelbar ausgeformt sein kann. Dabei kann die Hauptoberfläche der Sandfördereinrichtung beispielsweise über eine geeignete Dichtung zum Sandvorratsbehälter hin abgedichtet sein, um unerwünschtes Eindringen von Luft zu verhindern. Durch eine solche Kombination können die zuvor beschriebenen Vorteile optimal umgesetzt werden.

Zudem wird ein Verfahren zum Betreiben einer Variante einer zuvor beschriebenen pneumatische Sandfördereinrichtung vorgestellt, wobei das Verfahren den folgenden Schritt des Zuführens von Druckluft in die Mischeinrichtung der Sandfördereinrichtung aufweist, um ein Auswerfen von Sand aus der Auslaufeinrichtung der Sandfördereinrichtung zu bewirken. Alternativ oder zusätzlich kann im Schritt des Zuführens ein Zuführen von Druckluft in die Hürdeneinrichtung der Sandfördereinrichtung erfolgen, um ein Ausblasen von Sand aus der Hürdeneinrichtung, Mischeinrichtung und Auslaufeinrichtung der Sandfördereinrichtung zu bewirken. Alternativ oder zusätzlich kann auch kann im Schritt des Zuführens ein Zuführen von Druckluft in die Mischeinrichtung der Sandfördereinrichtung bei gelichzeitigem Zuführen von Druckluft in die Hürdeneinrichtung der Sandfördereinrichtung erfolgen, um ein Auswerfen von Sand aus der Auslaufeinrichtung der Sandfördereinrichtungmit erhöhter Förderluft zu bewirken. Dieses Verfahren kann beispielsweise in Software oder Hardware oder in einer Mischform aus Software und Hardware beispielsweise in einem Steuergerät implementiert sein.

Ausführungsbeispiele des hier vorgestellten Ansatzes werden in der nachfolgenden Beschreibung mit Bezug zu den Figuren näher erläutert. Es zeigen:
- Fig. 1: eine schematische Darstellung eines Ausführungsbeispiels einer pneumatischen Sandfördereinrichtung mit Hürdeneinrichtung, Mischeinrichtung und Auslaufeinrichtung;
- Fig. 2: eine schematische Darstellung eines Ausführungsbeispiels einer Sandfördereinrichtung;
- Fig. 3: eine schematische Darstellung eines Ausführungsbeispiels einer Sandfördereinrichtung mit Ausgleichsluftkanal;
- Fig. 4: eine schematische Darstellung einer Draufsicht eines Ausführungsbeispiels einer Sandfördereinrichtung mit einer Drossel und einem Ausblasedruckluftanschluss;
- Fig. 5: eine schematische Darstellung eines Ausführungsbeispiels eines Sandungssystems; und
- Fig. 6: ein Ablaufdiagramm eines Ausführungsbeispiels eines Verfahrens zum Betreiben einer Variante einer hier vorgestellten Sandfördereinrichtung.

In der nachfolgenden Beschreibung günstiger Ausführungsbeispiele des vorliegenden Ansatzes werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

**Figur 1** zeigt eine schematische Darstellung eines Ausführungsbeispiels einer pneumatischen Sandfördereinrichtung 100 mit einer Hürdeneinrichtung 105, einer Mischeinrichtung 110 und einer Auslaufeinrichtung 115. Diese drei Hauptkomponenten der Sandfördereinrichtung 100, die auch verkürzt als Hürde, Mischer und Auslauf bezeichnet werden können, sind in diesem Ausführungsbeispiel mit angedeuteten Linien voneinander abgehoben dargestellt. Die Hürdeneinrichtung 105, Mischeinrichtung 110 und Auslaufeinrichtung 115 sind in einem hier gezeigten betriebsbereiten Zustand 140 der Sandfördereinrichtung 100 in einer horizontalen Ebene angeordnet. Lediglich beispielhaft sind die Hürdeneinrichtung 105, Mischeinrichtung 110 und Auslaufeinrichtung 115 gemäß diesem Ausführungsbeispiel ferner in einem Gehäuse 120 angeordnet, wobei die Höhe 125 des Gehäuses 120, und damit der gesamten Sandfördereinrichtung 100, gemäß diesem Ausführungsbeispiel kleiner ist als die Tiefe 130 des Gehäuses 120 und hier beispielhaft auch kleiner als die Breite 135 des Gehäuses 120.Das Gehäuse 120 ist hier lediglich beispielhaft insgesamt quaderförmig und/oder einstückig ausgeformt.

**Figur 2** zeigt eine schematische Darstellung eines Ausführungsbeispiels einer Sandfördereinrichtung 100. Dabei kann es sich um die in Fig. 1 beschriebene Sandfördereinrichtung 100 handeln, mit dem Unterschied, dass die Grenzen der Hürdeneinrichtung 105, Mischeinrichtung 110 und Auslaufeinrichtung 115 nicht wie in Figur 1 durch zusätzliche Linien hervorzuheben sind. Zu erkennen ist in Fig. 2, dass die Hürdeneinrichtung 105 fluidisch mit einem Sandeingang 200 zum Aufnehmen von Sand aus einem hier nicht dargestellten Sandvorratsbehälter gekoppelt ist, wobei die Hürdeneinrichtung 105 ausgeformt ist, um eine Hürde zwischen dem Sandeingang 200 und der fluidisch mit der Hürdeneinrichtung 105 gekoppelten Mischeinrichtung 110 zu bilden. Die Mischeinrichtung 110 ist zum Aufnehmen und Weiterleiten von Sand aus der Hürdeneinrichtung 105 mittels Druckluft ausgebildet. Die Auslaufeinrichtung 115 ist fluidisch mit der Mischeinrichtung 110 gekoppelt und zum Ausgeben des Sands aus der Sandfördereinrichtung 100 durch einen Sandausgang 203 ausgeformt.

Eine Hauptoberfläche 204 des Gehäuses 120 umfasst in diesem Ausführungsbeispiel eine Dichtung 205 zum Abdichten der Sandfördereinrichtung 100 gegenüber dem Sandvorratsbehälter. Bei der Hauptoberfläche 204 des Gehäuses 120 handelt es sich gemäß diesem Ausführungsbeispiel um eine gegenüber anderen Flächen des Gehäuses 120 größte Fläche. Dabei ist die Hauptoberfläche 204 teilweise offen abgebildet, um eine detaillierte Darstellung der darunter angeordneten Komponenten zu ermöglichen. Unter Verwendung von Montagelöchern 207 ist die Hauptoberfläche 204 und mit ihr die gesamte Sandfördereinrichtung 100 an den Sandvorratsbehälter koppelbar.

Die Hürdeneinrichtung 105 ist in diesem Ausführungsbeispiel als Vertiefung im Gehäuse 120 ausgeformt, die gemäß einem Ausführungsbeispiel in das Gehäuse 120 gefräst ist. Im unteren Bereich der Hürdeneinrichtung 105 ist gemäß diesem Ausführungsbeispiel beispielhaft eine Ablassschraube 210 angeordnet, welche die Möglichkeit liefert zu Servicezwecken Sand ablassen zu können. An einer im Wesentlichen zentral in der Sandfördereinrichtung 100 angeordneten Seite der Hürdeneinrichtung 105 ist eine aus einem Boden des Gehäuses 120 ragende Stufe 215 und ein leicht versetzt und in die Gegenrichtung ragendes Blättchen 220 angeordnet. In der hier abgebildeten Anordnung stellen die Stufe 215 und das Blättchen 220 eine Labyrintheinheit 225 dar. Wenn sich beispielsweise Sand in der Hürdeneinrichtung 105 befindet, dann kann die Labyrintheinheit 225 ein unbeabsichtigtes Weiterströmen des Sandes in die Mischeinrichtung 110 verhindern. Zugleich ist es aber möglich den Sand, beispielsweise mittels Unterdrucks, aktiv durch eine Öffnung zwischen der Stufe 215 und dem Blättchen 220 zu saugen.

Die neben der Hürdeneinrichtung 105 angeordnete Mischeinrichtung 110 umfasst gemäß diesem Ausführungsbeispiel eine Düse 230, mittels der Druckluft in die Mischeinrichtung 110 eingeleitet werden kann. Die Mischeinrichtung 110 ist gemäß unterschiedlichen Ausführungsbeispielen zum Beispiel gleich der Hürdeneinrichtung 105 in das Gehäuse 120 gebohrt oder gefräst, wobei die Düse 230 axial zur Mischeinrichtung 110 angeordnet ist. Mit diesem System aus Mischeinrichtung 110 und Düse 230 kann mittels Unterdruck Sand aus dem Sandvorratsbehälter über die Hürdeneinrichtung 105 gesaugt, entsprechend dosiert und weiter durch die Auslaufeinrichtung 115 befördert werden.

Die Auslaufeinrichtung 115 umfasst in diesem Ausführungsbeispiel einen am Sandausgang 203 angeordneten Schlauchstutzen 235, welcher axial zur Düse 230 ausgerichtet ist. Der Schlauchstutzen 235 ist gemäß diesem Ausführungsbeispiel zum Beispiel im Inneren verjüngt oder auch als Lavaldüse ausgebildet, so dass eine Saugwirkung der Düse 230 verstärkt werden kann. Gemäß einem alternativen Ausführungsbeispiel ist in einem Hohlraum des Schlauchstutzens 235 eine Lavaldüse als separates Teil eingebaut.

Die hier gezeigte Sandfördereinrichtung 100 realisiert gemäß diesem Ausführungsbeispiel vorteilhafterweise eine kompakte Sanddosier- und Fördereinrichtung mit horizontalem Sandausgang 203.

**Figur 3** zeigt eine schematische Darstellung eines Ausführungsbeispiels einer Sandfördereinrichtung 100 mit einem Ausgleichsluftkanal 300. Dabei kann es sich um ein Ausführungsbeispiel der in Fig. 1 oder 2 beschriebenen Sandfördereinrichtung 100 handeln. Mit einem solchen Ausgleichsluftkanal 300 innerhalb der Sandfördereinrichtung 100 ist ein Druckausgleich realisierbar. In diesem Ausführungsbeispiel ist der Ausgleichsluftkanal 300 an einer der Labyrintheinheit 225 gegenüberliegenden Seite der Hürdeneinrichtung 105 angeordnet und als zweite Labyrintheinheit 305 mit einer zweiten Stufe 310 und einem zweiten Blättchen 315 ausgeformt. Durch einen Ausgleichslufteinlass 320, der auch als Falschlufteinlass bezeichnet werden kann, kann Luft von einem Außenbereich der Sandfördereinrichtung 100 zu einem Ausgleichsluftauslass 325, der auch als Falschluftauslass bezeichnet werden kann, in die Hürdeneinrichtung 105 geführt werden. Dabei stellt die zweite Labyrintheinheit 305 eine Hürde dar, so dass kein Sand aus der Hürdeneinrichtung 105 über den Ausgleichsluftkanal 300 in die Umgebung gelangen kann.

**Figur 4** zeigt eine schematische Darstellung einer Draufsicht eines Ausführungsbeispiels einer Sandfördereinrichtung 100 mit einer Drossel 400 und einem Ausblasedruckluftanschluss 405. Dabei kann es sich um ein Ausführungsbeispiel der in Fig. 1, 2 oder 3 beschriebenen Sandfördereinrichtung 100 handeln. In diesem Ausführungsbeispiel ist die Drossel 400 zwischen einem Sandungsdruckluftanschluss 410, der auch als Druckluftanschluss Sanden bezeichnet werden kann, und der Düse 230 angeordnet.

Die Drossel 400 kann bei Bedarf den Druck am Sandungsdruckluftanschluss 410 reduzieren und somit eine gewünscht niedrigere Saugleistung und entsprechende Sanddosierung erzielen. Als zusätzliche Ergänzung der Sandfördereinrichtung 100 ist in diesem Ausführungsbeispiel an der Mischeinrichtung 110 der Ausblasedruckluftanschluss 405 angeordnet, der auch als Druckluftanschluss Ausblasen bezeichnet werden kann, wobei der Ausblasedruckluftanschluss 405 gemäß diesem Ausführungsbeispiel lotrecht zur Düse 230 angeordnet ist. Am Ausblasedruckluftanschluss 405 kann Ausblasedruckluft angelegt werden, mittels der, beispielsweise zu Reinigungszwecken, Sand aus der Sandfördereinrichtung 100 ausgeblasen werden kann. Am Ausblasedruckluftanschluss 405 ist zudem ein Heizelement 415 angeordnet, um die Ausblasedruckluft erwärmen und somit den Sand und/oder die Sandfördereinrichtung 100 trocknen und/oder die Sandfördereinrichtung 100 und den Sand vor Vereisung schützen zu können.

Der Luftstrom kann sich zum Beispiel in Richtung Auslaufeinrichtung 115 und in Richtung Hürdeneinrichtung 105 aufteilen, so dass ein Teil der Ausblasedruckluft durch den Schlauchstutzen 235 strömen und den in diesem Bereich noch vorhandenen Sand ausblasen kann. Ein weiterer Teil der Ausblasedruckluft kann über die Hürdeneinrichtung 105 und den Sandeingang 200 bis in den Sandvorratsbehälter strömen und den in der Hürdeneinrichtung 105 vorhandenen Sand auflockern. Wird die Luft zusätzlich durch das Heizelement 415 beheizt, dann kann der Sand durch die warme Ausblasedruckluft außerdem erwärmt und getrocknet werden.

**Figur 5** zeigt eine schematische Darstellung eines Ausführungsbeispiels eines Sandungssystems 500. Das Sandungssystems 500 weist die in einer der vorangegangenen Figuren beschriebene pneumatischen Sandfördereinrichtung 100 und den Sandvorratsbehälter 505 zum Bevorraten von Sand auf. Gemäß diesem Ausführungsbeispiel ist lediglich beispielhaft die Hauptoberfläche der Sandfördereinrichtung 100 mit dem Sandvorratsbehälter 505 gekoppelt. In diesem Ausführungsbeispiel ist der Sandvorratsbehälter 505 an einem Schienenfahrzeug 510 angeordnet und an seinem tiefsten Punkt mit der Sandfördereinrichtung 100 gekoppelt. Von der Sandfördereinrichtung 100 führt ein Sandschlauch 515 bis zu einem Rad 520 des Schienenfahrzeugs 510, wobei das Rad 520 auf einer Schiene 525 angeordnet ist. Durch ein Zuführen von Sand auf die Schiene 525 vor dem Rad 520 kann der Reibwert zwischen dem Rad 520 und der Schiene 525 erhöht oder auf einen ursprünglich höheren Wert gebracht werden. Durch diese Maßnahme können die Traktion und die Bremsung des Schienenfahrzeugs 510 verbessert werden.

**Figur 6** zeigt ein Ablaufdiagramm eines Ausführungsbeispiels eines Verfahrens 600 zum Betreiben einer Variante einer der in einer der vorangegangenen Figuren beschriebenen Sandfördereinrichtungen 100. Das Verfahren 600 umfasst einen Schritt 605 des Zuführens von Druckluft in die Mischeinrichtung der Sandfördereinrichtung, um ein Auswerfen von Sand aus der Auslaufeinrichtung der Sandfördereinrichtung zu bewirken. Optional umfasst das Verfahren 600 gemäß diesem Ausführungsbeispiel ferner vor dem Schritt 605 des Zuführens einen Schritt 610 des Bereitstellens, in dem die Sandfördereinrichtung bereitgestellt wird. Alternativ oder zusätzlich kann im Schritt des Zuführens ein Zuführen 615 von Druckluft in die Hürdeneinrichtung der Sandfördereinrichtung erfolgen, um ein Ausblasen von Sand aus der Hürdeneinrichtung, Mischeinrichtung und Auslaufeinrichtung der Sandfördereinrichtung zu bewirken. Alternativ oder zusätzlich kann auch kann im Schritt des Zuführens ein Zuführen 605 von Druckluft in die Mischeinrichtung der Sandfördereinrichtung bei gelichzeitigem Zuführen von Druckluft in die Hürdeneinrichtung der Sandfördereinrichtung erfolgen, um ein Auswerfen von Sand aus der Auslaufeinrichtung der Sandfördereinrichtungmit erhöhter Förderluft zu bewirken.

### BEZUGSZEICHENLISTE

- 100: Pneumatische Sandfördereinrichtung
- 105: Hürdeneinrichtung
- 110: Mischeinrichtung
- 115: Auslaufeinrichtung
- 120: Gehäuse
- 125: Höhe der Sandfördereinrichtung
- 130: Tiefe der Sandfördereinrichtung
- 135: Breite der Sandfördereinrichtung
- 140: betriebsbereiter Zustand

- 200: Sandeingang
- 203: Sandausgang
- 204: Hauptoberfläche der Sandfördereinrichtung
- 205: Dichtung
- 207: Montagelöcher
- 210: Ablassschraube
- 215: Stufe
- 220: Blättchen
- 225: Labyrintheinheit
- 230: Düse
- 235: Schlauchstutzen

- 300: Ausgleichsluftkanal
- 305: Zweite Labyrintheinheit
- 310: Zweite Stufe
- 315: Zweites Blättchen
- 320: Ausgleichslufteinlass
- 325: Ausgleichsluftauslass
- 400: Drossel
- 405: Ausblasedruckluftanschluss
- 410: Sandungsdruckluftanschluss
- 415: Heizelement

- 500: Sandungssystem
- 505: Sandvorratsbehälter
- 510: Schienenfahrzeug
- 515: Sandschlauch
- 520: Rad
- 525: Schiene

- 600: Verfahren zum Betreiben einer pneumatischen Sandfördereinrichtung
- 605: Schritt des Zuführens von Druckluft in die Mischeinrichtung der Sandfördereinrichtung
- 610: Schritt des Bereitstellens
- 615: Schritt des Zuführens von Druckluft in die Hürdeneinrichtung der Sandfördereinrichtung

## Patentansprüche

1. Pneumatische Sandfördereinrichtung (100) für ein Sandungssystem (500) eines Schienenfahrzeugs (510), wobei die Sandfördereinrichtung (100) folgende Merkmale aufweist:
eine Hürdeneinrichtung (105), die fluidisch mit einem Sandeingang (200) zum Aufnehmen von Sand aus einem Sandvorratsbehälter (505) gekoppelt ist, wobei die Hürdeneinrichtung (105) ausgeformt ist, um eine Hürde zwischen dem Sandeingang (200) und einer fluidisch mit der Hürdeneinrichtung (105) gekoppelten Mischeinrichtung (110) zu bilden;
eine Mischeinrichtung (110) zum Aufnehmen und Weiterleiten von Sand aus der Hürdeneinrichtung (105) mittels Druckluft; und
eine fluidisch mit der Mischeinrichtung (110) gekoppelte Auslaufeinrichtung (115) zum Ausgeben des Sands aus der Sandfördereinrichtung (100) durch einen Sandausgang (203), **dadurch gekennzeichnet, dass** die Hürdeneinrichtung (105), die Mischeinrichtung (110) und die Auslaufeinrichtung (115) in einem betriebsbereiten Zustand (140) der Sandfördereinrichtung (100) in einer horizontalen Ebene angeordnet sind.

2. Pneumatische Sandfördereinrichtung (100) gemäß Anspruch 1, wobei die Hürdeneinrichtung (105), die Mischeinrichtung (110) und die Auslaufeinrichtung (115) innerhalb eines gemeinsamen Gehäuses (120) angeordnet sind.

3. Pneumatische Sandfördereinrichtung (100) gemäß einem der vorangegangenen Ansprüche, wobei eine maximale Höhe (125) der Sandfördereinrichtung (100) kleiner ist als eine maximale Tiefe (130) und/oder eine maximale Breite (135) der Sandfördereinrichtung (100).

4. Pneumatische Sandfördereinrichtung (100) gemäß einem der vorangegangenen Ansprüche, wobei der Durchmesser des Sandausgangs (203) im Wesentlichen mit einer maximalen Höhe (125) der Sandfördereinrichtung (100) übereinstimmt.

5. Pneumatische Sandfördereinrichtung (100) gemäß einem der vorangegangenen Ansprüche, wobei der Sandeingang (200) und der Sandausgang (203) im Wesentlichen lotrecht zueinander angeordnet sind.

6. Pneumatische Sandfördereinrichtung (100) gemäß einem der vorangegangenen Ansprüche, wobei die Hürdeneinrichtung (105) eine zur Mischeinrichtung (110) hin angeordnete Labyrintheinheit (225) mit einem Blättchen (220) und einer Stufe (215) umfasst, wobei die Labyrintheinheit (225) ausgeformt ist, um ein Auslaufen des Sandes von der Hürdeneinrichtung (105) in die Mischeinrichtung (110) zu verhindern.

7. Pneumatische Sandfördereinrichtung (100) gemäß einem der vorangegangenen Ansprüche, wobei die Hürdeneinrichtung (105) eine Ablassschraube (210) zum Ablassen des Sandes aus der Hürdeneinrichtung (105) aufweist.

8. Pneumatische Sandfördereinrichtung (100) gemäß einem der vorangegangenen Ansprüche, mit einer Drossel (400), die zwischen einem Sandungsdruckluftanschluss (410) zum Bereitstellen der Druckluft und der Mischeinrichtung (110) angeordnet ist, wobei die Drossel (400) ausgebildet ist die Druckluft zu drosseln.

9. Pneumatische Sandfördereinrichtung (100) gemäß einem der vorangegangenen Ansprüche, wobei die Auslaufeinrichtung (115) einen am Sandausgang (203) angeordneten Schlauchstutzen (235) aufweist, der axial zu einer in der Mischeinrichtung (110) angeordneten Düse (230) zum Zuführen von Druckluft angeordnet ist, insbesondere wobei der Schlauchstutzen (235) in seinem Inneren verjüngt und/oder als Lavaldüse ausgeformt ist und/oder eine Lavaldüse umfasst.

10. Pneumatische Sandfördereinrichtung (100) gemäß Anspruch 9, mit einem Ausblasedruckluftanschluss (405) zum Bereitstellen einer Ausblasedruckluft zum Ausblasen der Mischeinrichtung (110), wobei der Ausblasedruckluftanschluss (405) im Wesentlichen lotrecht zum Schlauchstutzen (235) und der Düse (230) angeordnet ist.

11. Pneumatische Sandfördereinrichtung (100) gemäß einem der Ansprüche 8 bis 10, mit einem am Sandungsdruckluftanschluss (410) und/oder am Ausblasedruckluftanschluss (405) angeordneten Heizelement (415) zum Erwärmen der zugeführten Druckluft und/oder Ausblasedruckluft.

12. Pneumatische Sandfördereinrichtung (100) gemäß einem der vorangegangenen Ansprüche, mit einem Ausgleichsluftkanal (300) zum Ausgleichen von in der Mischeinrichtung (110) entstehendem Unterdruck, insbesondere wobei der Ausgleichsluftkanal (300) über eine zweite Labyrintheinheit (305) mit der Hürdeneinrichtung (105) fluidisch gekoppelt ist.

13. Sandungssystem (500) mit einer pneumatischen Sandfördereinrichtung (100) gemäß einem der vorangegangenen Ansprüche und einem Sandvorratsbehälter (505) zum Bevorraten von Sand, insbesondere wobei eine Hauptoberfläche (204) der Sandfördereinrichtung (100) mit dem Sandvorratsbehälter (505) gekoppelt oder koppelbar ausgeformt ist.

14. Verfahren (600) zum Betreiben einer pneumatischen Sandfördereinrichtung (100) gemäß einem der Ansprüche 1 bis 12, wobei das Verfahren (600) den folgenden Schritt aufweist:
- Zuführen (605) von Druckluft in die Mischeinrichtung (110) der Sandfördereinrichtung (100), um ein Auswerfen von Sand aus der Auslaufeinrichtung (115) der Sandfördereinrichtung (100) zu bewirken und/oder Zuführen (615) von Druckluft in die Hürdeneinrichtung (105) der Sandfördereinrichtung (100), um ein Ausblasen von Sand aus der Hürdeneinrichtung (105), Mischeinrichtung (110) und Auslaufeinrichtung (115) der Sandfördereinrichtung (100) zu bewirken und/oder Zuführen (605) von Druckluft in die Mischeinrichtung (110) der Sandfördereinrichtung (100) bei gelichzeitigem Zuführen (615) von Druckluft in die Hürdeneinrichtung (105) der Sandfördereinrichtung (100), um ein Auswerfen von Sand aus der Auslaufeinrichtung (115) der Sandfördereinrichtung (100) mit erhöhter Förderluft zu bewirken.

## Claims

1. Pneumatic sand conveying device (100) for a sanding system (500) of a rail vehicle (510), wherein the sand conveying device (100) has the following features:
a barrier device (105), which is fluidically coupled to a sand inlet (200) for receiving sand from a sand storage container (505), wherein the barrier device (105) is shaped to form a barrier between the sand inlet (200) and a mixing device (110) coupled fluidically to the barrier device (105);
a mixing device (110) for receiving and forwarding sand from the barrier device (105) by means of compressed air; and
an outlet device (115) coupled fluidically to the mixing device (110) for dispensing the sand from the sand conveying device (100) through a sand outlet (203), **characterized in that**
the barrier device (105), the mixing device (110) and the outlet device (115) are arranged in a horizontal plane when the sand conveying device (100) is in a state of readiness for operation (140).

2. Pneumatic sand conveying device (100) according to claim 1, wherein the barrier device (105), the mixing device (110) and the outlet device (115) are arranged inside a common housing (120).

3. Pneumatic sand conveying device (100) according to any one of the preceding claims, wherein a maximum height (125) of the sand conveying device (100) is smaller than a maximum depth (130) and/or a maximum width (135) of the sand conveying device (100).

4. Pneumatic sand conveying device (100) according to any one of the preceding claims, wherein the diameter of the sand outlet (203) corresponds substantially with a maximum height (125) of the sand conveying device (100).

5. Pneumatic sand conveying device (100) according to any one of the preceding claims, wherein the sand inlet (200) and the sand outlet (203) are arranged substantially perpendicular to one another.

6. Pneumatic sand conveying device (100) according to any one of the preceding claims, wherein the barrier device (105) comprises a labyrinth unit (225) arranged towards the mixing device (110) having a leaf (220) and a step (215), wherein the labyrinth unit (225) is configured to prevent the sand from running out of the barrier device (105) into the mixing device (110).

7. Pneumatic sand conveying device (100) according to any one of the preceding claims, wherein the barrier device (105) has a drain screw (210) for draining the sand from the barrier device (105).

8. Pneumatic sand conveying device (100) according to any one of the preceding claims, having a throttle (400) which is arranged between a sanding compressed air connection (410) for supplying the compressed air and the mixing device (110), wherein the throttle (400) is configured to throttle the compressed air.

9. Pneumatic sand conveying device (100) according to any one of the preceding claims, wherein the outlet device (115) has a hose connection piece (235) which is arranged at the sand outlet (203), which hose connection piece is arranged axially with respect to a nozzle (230) arranged in the mixing device (110) for supplying compressed air, in particular wherein the hose connection piece (235) is tapered in its interior and/or is configured as a Laval nozzle and/or comprises a Laval nozzle.

10. Pneumatic sand conveying device (100) according to claim 9, with a blowout compressed air connection (405) for providing blowout compressed air for blowing out the mixing device (110), wherein the blowout compressed air connection (405) is arranged substantially perpendicular to the hose connection piece (235) and the nozzle (230).

11. Pneumatic sand conveying device (100) according to any one of the preceding claims 8 to 10, having a heating element (415) arranged at the sanding compressed air connection (410) and/or at the blowout compressed air connection (405) for heating the supplied compressed air and/or blowout compressed air.

12. Pneumatic sand conveying device (100) according to any one of the preceding claims, having a compensating air duct (300) for compensating reduced pressure forming in the mixing device (110), in particular wherein the compensating air duct (300) is fluidically coupled to the barrier device (105) via a second labyrinth unit (305).

13. Sanding system (500) having a pneumatic sand conveying device (100) according to any one of the preceding claims and a sand storage container (505) for storing sand, in particular wherein a main surface (204) of the sand conveying device (100) is coupled or configured to be couplable to the sand storage container (505).

14. Method (600) for operating a pneumatic sand conveying device (100) according to any one of claims 1 to 12, wherein the method (600) comprises the following step:
- supplying (605) compressed air into the mixing device (110) of the sand conveying device (100), in order to cause sand to be ejected from the outlet device (115) of the sand conveying device (100) and/or supplying (615) compressed air into the barrier device (105) of the sand conveying device (100), in order to cause sand to be blown out of the barrier device (105), mixing device (110) and outlet device (115) of the sand conveying device (100) and/or supplying (605) compressed air into the mixing device (110) of the sand conveying device (100) while simultaneously supplying (615) compressed air into the barrier device (105) of the sand conveying device (100), in order to cause sand to be ejected from the outlet device (115) of the sand conveying device (100) with increased conveying air.

## Revendications

1. Dispositif de transport de sable pneumatique (100) pour un système de sablage (500) d'un véhicule ferroviaire (510), dans lequel le dispositif de transport de sable (100) présente les caractéristiques suivantes :
un dispositif de barrière (105) qui est couplé fluidiquement à une entrée de sable (200) destiné à recevoir du sable provenant d'un réservoir de stockage de sable (505), dans lequel le dispositif de barrière (105) est conçu pour former une barrière entre l'entrée de sable (200) et un dispositif de mélange (110) couplé fluidiquement au dispositif de barrière (105) ;
un dispositif de mélange (110) destiné à recevoir et transférer du sable provenant du dispositif de barrière (105) au moyen d'air comprimé ; et
un dispositif d'évacuation (115) couplé fluidiquement au dispositif de mélange (110) destiné à évacuer le sable du dispositif de transport de sable (100) par l'intermédiaire d'une sortie de sable (203), **caractérisé en ce que**
le dispositif de barrière (105), le dispositif de mélange (110) et le dispositif d'évacuation (115) sont disposés dans un plan horizontal lorsque le dispositif de transport de sable (100) est dans un état opérationnel (140).

2. Dispositif de transport de sable pneumatique (100) selon la revendication 1, dans lequel le dispositif de barrière (105), le dispositif de mélange (110) et le dispositif d'évacuation (115) sont disposés à l'intérieur d'un boîtier commun (120).

3. Dispositif de transport de sable pneumatique (100) selon l'une quelconque des revendications précédentes, dans lequel une hauteur maximale (125) du dispositif de transport de sable (100) est inférieure à une profondeur maximale (130) et/ou une largeur maximale (135) du dispositif de transport de sable (100).

4. Dispositif de transport de sable pneumatique (100) selon l'une quelconque des revendications précédentes, dans lequel le diamètre de la sortie de sable (203) coïncide sensiblement avec une hauteur maximale (125) du dispositif de transport de sable (100).

5. Dispositif de transport de sable pneumatique (100) selon l'une quelconque des revendications précédentes, dans lequel l'entrée de sable (200) et la sortie de sable (203) sont disposées sensiblement perpendiculairement l'une par rapport à l'autre.

6. Dispositif de transport de sable pneumatique (100) selon l'une quelconque des revendications précédentes, dans lequel le dispositif de barrière (105) comprend une unité de labyrinthe (225) disposée vers le dispositif de mélange (110) avec une lamelle (220) et une marche (215), dans lequel l'unité de labyrinthe (225) est conçue pour empêcher une évacuation du sable du dispositif de barrière (105) dans le dispositif de mélange (110).

7. Dispositif de transport de sable pneumatique (100) selon l'une quelconque des revendications précédentes, dans lequel le dispositif de barrière (105) présente une vis de vidange (210) destinée à vidanger le sable du dispositif de barrière (105).

8. Dispositif de transport de sable pneumatique (100) selon l'une quelconque des revendications précédentes, avec un restricteur (400) qui est disposé entre un raccord d'air comprimé de sablage (410) destiné à fournir l'air comprimé et le dispositif de mélange (110), dans lequel le restricteur (400) est conçu pour restreindre l'air comprimé.

9. Dispositif de transport de sable pneumatique (100) selon l'une quelconque des revendications précédentes, dans lequel le dispositif d'évacuation (115) présente un raccord de tuyau (235) disposé au niveau de la sortie de sable (203), raccord qui est disposé axialement par rapport à une buse (230) disposée dans le dispositif de mélange (110) destiné à fournir de l'air comprimé, en particulier dans lequel le raccord de tuyau (235) est effilé en son intérieur et/ou est conçu en tant que buse de Laval et/ou comprend une buse de Laval.

10. Dispositif de transport de sable pneumatique (100) selon la revendication 9, avec un raccord d'air comprimé de soufflage (405) destiné à fournir de l'air comprimé de soufflage pour souffler le dispositif de mélange (110), dans lequel le raccord d'air comprimé de soufflage (405) est disposé sensiblement perpendiculairement au raccord de tuyau (235) et à la buse (230).

11. Dispositif de transport de sable pneumatique (100) selon l'une quelconque des revendications 8 à 10, avec un élément chauffant (415) disposé au niveau du raccord d'air comprimé de sablage (410) et/ou du raccord d'air comprimé de soufflage (405) pour réchauffer l'air comprimé et/ou l'air comprimé de soufflage alimenté.

12. Dispositif de transport de sable pneumatique (100) selon l'une quelconque des revendications précédentes, avec un canal d'air de compensation (300) destiné à compenser une dépression se formant le dispositif de mélange (110), en particulier dans lequel le canal d'air de compensation (300) est couplé fluidiquement au dispositif de barrière (105) par l'intermédiaire d'une seconde unité de labyrinthe (305).

13. Système de sablage (500) avec un dispositif de transport de sable pneumatique (100) selon l'une quelconque des revendications précédentes et un réservoir de stockage de sable (505) destiné à stocker du sable, en particulier dans lequel une surface principale (204) du dispositif de transport de sable (100) est conçue pour être couplée ou couplable au réservoir de stockage de sable (505).

14. Procédé (600) de fonctionnement d'un dispositif de transport de sable pneumatique (100) selon l'une quelconque des revendications 1 à 12, dans lequel le procédé (600) présente l'étape suivante :
- alimentation (605) d'air comprimé dans le dispositif de mélange (110) du dispositif de transport de sable (100) afin de provoquer une éjection de sable hors du dispositif d'évacuation (115) du dispositif de transport de sable (100) et/ou alimentation (615) d'air comprimé dans le dispositif de barrière (105) du dispositif de transport de sable (100) afin de provoquer un soufflage de sable hors du dispositif de barrière (105), du dispositif de mélange (110) et du dispositif d'évacuation (115) du dispositif de transport de sable (100) et/ou alimentation (605) d'air comprimé dans le dispositif de mélange (110) du dispositif de transport de sable (100) tout en alimentant simultanément (615) de l'air comprimé dans le dispositif de barrière (105) du dispositif de transport de sable (100) afin de provoquer un soufflage de sable hors du dispositif d'évacuation (115) du dispositif de transport de sable (100) avec un air d'acheminement accru.
